# EUROPÄISCHE PATENTSCHRIFT

(11) **EP 0 466 642 B1**
(45) Veröffentlichungstag und Bekanntmachung des Hinweises auf die Patenterteilung: **20.04.1994**
(21) Anmeldenummer: 91810499.3
(22) Anmeldetag: 26.06.1991
(51) Int. Cl.: H01F 27/36

(54) **Abschirmung für eine elektrische Vorrichtung**
Shielding for an electric device
Blindage pour un dispositif électrique

(30) Priorität: 10.07.1990 CH 2290/90
(43) Veröffentlichungstag der Anmeldung: 15.01.1992
(73) Patentinhaber: H. Weidmann AG, 8640 Rapperswil (CH)
(72) Erfinder: Dahinden, Vincenz, CH-8708 Männedorf (CH)
(74) Vertreter: Schick, Carl

(56) Entgegenhaltungen:
- DE-A- 2 451 297
- DE-B- 1 258 939
- FR-A- 2 137 956
- FR-A- 2 248 594
- FR-A- 2 248 595
- PATENT ABSTRACTS OF JAPAN vol. 10, no. 32 (E-379)(2089) 07 Februar 1986, & JP-A-60 189912 (MUSASHINO TSUUKOU K.K.)

## Beschreibung

Die vorliegende Erfindung betrifft eine beschirmung für eine elektrische Vorrichtung, insbesondere einen Transformator, gemäss dem Oberbegriff des Patentanspruchs 1.

Aus der DE-OS 24 51 297 ist ein Ringkern-Uebertrager für Niederfrequenz-Fernleitungen bekannt, der mit einem statischen Schirm zwischen den Wicklungen versehen ist. Der Schirm besteht aus einem beidseitig mit Kunststoff beschichteten Metallband, das wendelförmig überlappend über eine Wicklung gewickelt ist. Durch eine solche Lösung kann zwar die für das Aufbringen des Schirmes benötigte Zeit herabgesetzt werden; bei Leistungstransformatoren erweist sich jedoch diese Lösung als nachteilig im Hinblick darauf, dass das Metallband wendelförmig über eine Wicklung gewickelt werden muss, was immer noch einen ziemlich zeitraubenden Arbeitsvorgang darstellt.

Aus dem japanischen Patentdokument JP-A-60-189912 ist eine bandförmige Abschirmung für Transformatoren bekannt, die mehrere Schichten umfasst. Die mittlere Schicht besteht aus einer bandförmigen Kupferfolie, die zwischen zwei Bandfolien aus Harz oder zwischen zwei Bandfolien aus einem weichen papierähnlichen Material angeordnet ist, wobei alle Folien ungefähr gleich breit sind. Die verschiedenen Folien sind beispielsweise mit Hilfe von Wärme und Druck an einem Bandende zusammenverbunden.

Im Gegensatz dazu werden oft zum beschirmen einer Transformatorwicklung gegen den Transformatorkern, gegen eine andere Tranformatorwicklung, das Joch oder andere Konstruktionsteile Abschirmungen oder sogenannte Schilde beispielsweise aus Carbo Epoxi eingesetzt. Solche Transformatorschilde bestehen aus zwei relativ dicken Platten aus einem Isoliermaterial, beispielsweise Cellulose, von denen die eine auf der einen Seite eine streifenförmig ausgestaltete, nicht kurzgeschlossene metallisierte Schicht aufweist, die von der anderen Platte bedeckt und somit geschützt ist. Weitere starre Isolierplatten für Leistungstransformatoren sind z.B. aus den Patentschriften FR-2 248 594 und FR-2 248 595 bekannt.

Solche Abschirmungen erweisen sich als nachteilig im Hinblick darauf, dass sie nach Mass - beispielsweise in runder Form oder als flache Platten - geliefert werden und daher relativ aufwendig und teuer sind. Es ist daher Aufgabe der vorliegenden Erfindung eine beschirmung der eingangs erwähnten Art zu schaffen, die weniger aufwendig ist.

Diese Aufgabe wird erfindungsgemäss durch eine beschirmung mit den im kennzeichnenden Teil des Patentanspruchs 1 angegebenen Merkmalen gelöst. Weitere vorteilhafte Ausgestaltungen der Erfindung sind in den abhängigen Ansprüchen angegeben.

Ein wichtiger Vorteil der erfindungsgemässen beschirmung besteht darin, dass die Platten nicht mehr beim Hersteller räumlich geformt werden müssen. Damit wird eine Beschädigung der metallisierten Schicht vermieden, die auftreten würde, wenn die Platten ihre endgültige, beispielsweise runde oder auch fast polygonale Form erst nach der Herstellung der metallisierten Schicht erhalten sollten.

Der erfindungsgemässe Schild ist zudem selbsttragend, mechanisch stabil, ölbeständig und mit einer mechanisch geschützten elektrischen Schirmung versehen.

Im folgenden wird die Erfindung beispielsweise anhand einer Zeichnung näher erläutert. Es zeigen:
Fig. 1 eine schematische Darstellung eines Transformators mit einer ersten beschirmung zwischen dem Transformatorkern und der inneren Wicklung und mit einer zweiten Abschirmung zwischen den zwei Wicklungen,
Fig. 2 eine Querschnittdarstellung eines Transformatorschildes nach dem Stand der Technik vor der räumlichen Formgebung,
Fig. 3 eine Querschnittdarstellung einer Abschirmung nach der Erfindung,
Fig. 4 eine schematische Draufsicht einer Folie für eine Abschirmung nach der Erfindung,
Fig. 5 und 6 eine Draufsicht bzw. Seitenansicht des Aufbaus einer erfindungsgemässen Abschirmung für ein Joch,
Fig. 7 bis 10 verschiedene Beispiele von Grundformen einer Abschirmung nach der vorliegenden Erfindung,
Fig. 11 eine Variante des überlappenden Bereichs der Grundform nach Fig. 10, und
Fig. 12 eine schematische Darstellung des Randes der kaschierten Folie.

In der Darstellung nach Fig. 1 ist eine erste Abschirmung 1 zwischen einem Transformatorkern 2 und der inneren Wicklung 3 des Transformators und eine zweite Abschirmung 4 zwischen der inneren Wicklung 3 und der äusseren Wicklung 5 vorgesehen. Solche Abschirmungen werden auch Transformatorschilde genannt.

Ein Transformatorschild nach dem Stand der Technik, wie er in Fig. 2 dargestellt ist, besteht aus zwei relativ dicken Platten aus einem Isoliermaterial, beispielsweise Cellulose, von denen die eine Platte 6 auf der einen Seite eine fingerförmig ausgestaltete, jedoch nicht kurzgeschlossene metallisierte Schicht 7 aufweist, die von der anderen Platte 8 bedeckt und somit geschützt ist. Solche Abschirmungen werden bei der Montage des Transformators räumlich geformt, und zwar meistens in runder, überlappender form (Fig. 1).

Die beschirmung nach der Erfindung weist gemäss Fig. 3 ebenfalls zwei dickere Folien oder Platten 9 und 10 aus einem Isoliermaterial auf, die jedoch nicht metallisiert sind. Nach der Erfindung ist hingegen eine streifenförmig metallisierte Folie 11, beispielsweise aus einem dünnen flexiblen, jedoch relativ beständigen Isoliermaterial, wie Papier, zwischen den zwei dickeren Folien oder Platten 9 und 10 angeordnet. Dabei sind die Platten 9 und 10 mit einer Naht 12 mindenstens auf vorbestimmten Stellen lose genäht, um die Folie 11 dazwischen zu halten. Die Dicke der Platte 9 und/oder 10 liegt beispielsweise in der Grössenordnung von etwa 1 mm.

In Fig. 4 ist ein Teil der Folie 11 dargestellt, die aus einem als Isoliersubstrat wirkenden Bogen besteht und metallisierte Streifen oder Zonen 13, 14, 15, 16 aufweist. Zur Vereinfachung der Figur ist die Metallisierung nur bei der Zone 13 durch eine Schraffierung angedeutet. Quer durch die Längszonen 13 bis 16 ist eine sogenannte Querkontaktierung 17 angebracht, die beispielsweise eine Quermetallisierung gegebenenfalls mit einem zusätzlichen gewirkten metallischen Strumpf sein kann. Ein solcher Strumpf kann beispielsweise aufgenäht und gegebenenfalls punktweise gelötet werden. An die Quermetallisierung wird eine Anschlusslitze 18, beispielsweise aus Kupfer, gelötet. Solche Anschlusslitzen, die auch in Fig. 1 mit den Bezugszeichen 18 und 18' angegeben sind, dienen zur Erdung der metallisierten Zone.

In den Figuren 5 und 6 ist beispielsweise eine Variante der Platten 9 und 10 für den Spezialfall einer nichtkreisrunden Abschirmung für ein Joch angegeben, nachdem sie flächenmässig auf Form zugeschnitten wurden.

In Fig. 7 ist beispielsweise eine flache Abschirmung 70 mit drei Anschlussmöglichkeiten 71, 72, 73 für die metallisierte Schicht 74 dargestellt.

In Fig. 8 ist beispielsweise eine gewölbte Abschirmung 80 mit drei Anschlussmöglichkeiten 81, 82, 83 für die metallisierte Schicht 84 dargestellt.

In Fig. 9 ist beispielsweise eine gebogene beschirmung 90 mit drei Anschlussmöglichkeiten 91, 92, 93 für die metallisierte Schicht 94 dargestellt.

In Fig. 10 ist beispielsweise eine zylindrische Abschirmung 100 mit einer Anschlussmöglichkeit 101 für die metallisierte Schicht 102 dargestellt.

In den Figuren 7 bis 10 können vorzugsweise die Lagen k, h₁ oder h₂ der Ausleitungslitze und die Länge L der Ausleitungslitze nach Wunsch gewählt werden. In den Figuren 7 bis 11 können beispielsweise der Nährand e = 15 mm, der Durchmesser dᵢ = 400 mm, der bestand p = 20 mm, die Dicke s = 2,5 mm und der Abstand c = 50 mm sein. Bei dᵢ < 700 mm sollten die Schilde vorzugsweise vorgerundet und bei dᵢ > 700 mm flachliegend geliefert werden.

Die Platten, auch Basisplatte bzw. Deckplatte genannt, können beispielsweise aus transformerboard, Nomex^{(R)} oder Papier sein. Die Folie 11 (Fig. 3 oder 4) wird ebenfalls flächenmässig auf Form zugeschnitten, jedoch mit kleineren Abmessungen als die Platten, so dass zwischen den Rändern 19 (Fig.5) der Folie 11 und den Rändern 20 der Platten ein vorbestimmter bestand vorhanden ist, der ein Nähen der Platten rundherum oder auf vorbestimmten Stellen 21, 22, 23 ermöglicht, damit die Folie nicht herausrutschen kann. Zu diesem Zweck kann jedoch auch die Folie 11 vor dem Nähen der Platten mit Leimtupfen auf der Basisplatte fixiert werden. Nach solchen Operationen kann schliesslich die Abschirmung gerollt oder geformt werden, um sie zylinderförmig gemäss Fig. 1 oder z.B. C-förmig nach Fig. 6 zu gestalten.

Zwischen den Folien 9 bzw. 10 und der Folie 11 können Schutzfolienzwischenschichten, beispielsweise aus Papier, vorgesehen sein, so dass die Folie 11 beim Biegen des Schildes nicht beschädigt wird. Dabei kann die Folie auch aus Vollmaterial ohne Streifen gefertigt sein.

Ein Verfahren zur Herstellung einer solchen Abschirmung kann daher mindestens einige unter den folgenden Verfahrensschritten aufweisen:
1.) Zuschneiden eines Bogens einer metall-kaschierten Folie, beispielsweise eines metall-kaschierten Papiers 11.
2.) Anbringen der Querkontaktierung beziehungsweise Quermetallisierung 17.
3.) Löten eines Anschlusskabels, beispielsweise einer Anschlusslitze 18, an die Querkontaktierung oder Quermetallisierung 17.
4.) Zuschneiden der Basis-Platte oder Folie 9 auf Form.
5.) Fixieren der Folie 11 auf der Basis-Platte oder Folie 9 mit Leimtupfen.
6.) Fakultatives Einlegen einer Schutzfolienzwischenschicht beispielsweise aus Papier.
7.) Zuschneiden der Deck-Platte oder Folie 10 auf Form.
8.) Verbinden der zwei Platten oder Folien 9 und 10, mindenstens auf vorbestimmten Stellen durch Nähen.

In Fig. 12 ist ein Rand der kaschierten Folie im einzelnen dargestellt. Um das durch die Kante überhöhte elektrostatische Feld günstiger zu gestalten, ist die kaschierte Folie 121 beispielsweise entlang einem Rand 122 der Breite Um umgeschlagen. Die Folie kann auch in Richtung der Metallkaschierungsstreifen 123 umgeschlagen sein. Der Abstand Um kann in der Grössenordnung von einigen Millimetern bis Zentimetern liegen.

Bei der Abschirmung nach der vorliegenden Erfindung ist es nicht notwendig, die räumliche Formgebung beim Hersteller vorzunehmen. Sie kann vorzugsweise direkt beim Einbau in den Transformator durchgeführt werden. Ein weiterer Vorteil ist, dass sich durch die Naht 12 zwischen den Platten oder Folien 9 und 10 ein problemloser Ausgleich der mechanischen Spannungen ergibt. Die Trocknung und Imprägnierung dieser Schilde ist ebenfalls leichter und gefahrloser durchzuführen, da die Rissbildung in der sogenannten Vapour-Phase vermindert wird. Ausserdem weist eine solche beschirmung sehr niedrige Herstellungskosten auf. Bei Verwendung eines speziell hergestellten metallkaschierten Papiers ergibt sich eine hervorragende Temperatur- und Oelbeständigkeit bis 120° C und praktisch keine Erwärmung durch induzierte Stromkreise. Um einen Anhaltspunkt bei der Dimensionierung der metallischen Streifen zu geben, sei schliesslich noch erwähnt, dass diese Streifen beispielsweise eine Breite von 25 mm und eine Dicke von 20 µm aufweisen könnten.

## Patentansprüche

1. Abschirmung für eine elektrische Vorrichtung der Energieversorgung, insbesondere einen Leistungstransformator, zum Einbauen zwischen einer inneren Wicklung (3) und einem Kern (2) aus weichmagnetischem Material oder zwischen zwei Wicklungen (3,5) oder um ein Joch abzuschirmen, wobei zwischen einer Basis- und einer Deckfolie (9 bzw. 10) aus einem Isoliermaterial eine metallisierte, flexible Folie (11) angeordnet ist, wobei diese Basis- und Deckfolien als grossflächige flexible Folien oder Platten ausgebildet sind und wobei die Flächen der Basis- und der Deckfolie (9 bzw. 10) grösser als die Fläche der metallisierten Folie (11) sind, um einen Randbereich ohne metallisierte Folie zu bilden, dadurch gekennzeichnet dass die Basis- und die Deckfolie (9, 10) dicker als die metallisierte Folie (11) sind und dass im genannten Randbereich die Basisfolie (9) und die Deckfolie (10) mindestens auf vorbestimmten Stellen lose mit einer Naht (12) genäht sind, um die metallisierte Folie (11) dazwischen zu halten, derart, dass sich durch die Naht (12) ein Ausgleich der mechanischen Spannungen ergibt.

2. Abschirmung nach Anspruch 1, dadurch gekennzeichnet, dass die metallisierte Folie (11) metallisierte Streifen (13,14,15,16) aufweist, die durch eine Querkontaktierung (17) verbunden sind.

3. Abschirmung nach Anspruch 2, dadurch gekennzeichnet, dass die Querkontaktierung (17) durch einen gewirkten metallischen Strumpf gebildet ist.

4. Abschirmung nach Anspruch 2 oder 3, dadurch gekennzeichnet, dass die Querkontaktierung (17) oder der Strumpf mit einer Litze (18) verbunden ist.

5. Abschirmung nach einem der Ansprüche 1 bis 4, dadurch gekennzeichnet, dass die Basis- und/oder die Deckfolie (9 bzw. 10) flache, gebogene oder gewölbte Platten aus Transformerboard sind.

6. Abschirmung nach einem der Ansprüche 1 bis 5, dadurch gekennzeichnet, dass die metallisierte Folie (11) mit Leimtupfen auf der Basisfolie (9) fixiert ist.

7. Abschirmung nach einem der Ansprüche 1 bis 6, dadurch gekennzeichnet, dass die Basisfolie (9) und die Deckfolie (10) mindenstens in zwei Stellen an den Rändern verbunden sind.

8. Abschirmung nach einem der Ansprüche 1 bis 7, dadurch gekennzeichnet, dass zwischen der metallisierten Folie (11) und mindestens einer der anderen Folien (9;10) eine Schutzfolienzwischenschicht vorhanden ist.

9. Verfahren zur Herstellung einer Abschirmung nach einem der Ansprüche 2 bis 8, gekennzeichnet durch folgende Verfahrensschritte:
- Zuschneiden einer metall-kaschierten Folie (11),
- Anbringen der Querkontaktierung (17),
- Löten eines Anschlusskabels (18) an der Querkontaktierung,
- Zuschneiden der Basisfolie (9) auf Form,
- Zuschneiden der Deckfolie (10) auf Form,
- Verbinden der Basis- und Deckfolie (9, 10), mindenstens an vorbestimmten Stellen durch eine Naht (12).

10. Verfahren nach Anspruch 9, gekennzeichnet durch folgende weitere Verfahrensschritte:
- Fixieren der metallisierten Folie (11) auf der Basisfolie mit Leimtupfen,
- Fakultatives Einlegen einer Schutzfolienzwischenschicht.

## Claims

1. Shielding for an electrical power supply device, particularly a power transformer, for installation between an inner winding (3) and a core (2) of soft magnetic material or between two windings (3, 5) or for shielding a yoke, a metallized, flexible foil (11) being arranged between a base foil and a cover foil (9 and 10, respectively) of an insulating material, these base and cover foils being constructed as large-area flexible foils or plates and the areas of the base foil and of the cover foil (9 and 10, respectively) being larger than the area of the metallized foil (11) in order to form an edge area without metallized foil, characterized in that the base foil and the cover foil (9, 10) are thicker than the metallized foil (11), and in that in the said edge area, the base foil (9) and the cover foil (10) are loosely sewn, at least at predetermined points, with a seam (12) in order to hold the metallized foil (11) therebetween, in such a manner that the seam (12) results in an equalization of the mechanical stresses.

2. Shielding according to Claim 1, characterized in that the metallized foil (11) exhibits metallized strips (13, 14, 15, 16) which are joined by a cross-contact arrangement (17).

3. Shielding according to Claim 2, characterized in that the cross-contact arrangement (17) is formed by a metal fabric sock.

4. Shielding according to Claim 2 or 3, characterized in that the cross-contact arrangement (17) or the sock is connected to a stranded wire (18).

5. Shielding according to one of Claims 1 to 4, characterized in that the base foil and/or the cover foil (9 and 10, respectively) are flat, bent or domed plates of transformer board.

6. Shielding according to one of Claims 1 to 5, characterized in that the metallized foil (11) is fixed in location on the base foil (9) by means of glue spots.

7. Shielding according to one of Claims 1 to 6, characterized in that the base foil (9) and the cover foil (10) are joined at least at two points at the edges.

8. Shielding according to one of Claims 1 to 7, characterized in that an intermediate protective foil layer is present between the metallized foil (11) and at least one of the other foils (9; 10).

9. Method for producing a shielding according to one of Claims 2 to 8, characterized by the following method steps:
- cutting a metal-clad foil (11) to shape,
- applying the cross-contact arrangement (17),
- soldering a connecting cable (18) to the cross-contact arrangement,
- cutting the base foil (9) to shape,
- cutting the cover foil (10) to shape,
- joining the base and cover foils (9, 10) by a seam (12) at least at predetermined points.

10. Method according to Claim 9, characterized by the following further method steps:
- fixing the metallized foil (11) in location on the base foil by means of glue spots,
- optionally inserting an intermediate protective foil layer.

## Revendications

1. Blindage pour un dispositif électrique du réseau d'alimentation en énergie, notamment un transformateur de puissance, à insérer entre un enroulement intérieur (3) et un noyau (2) en matière magnétique douce ou entre deux enroulements (3, 5) ou pour protéger une culasse, une feuille flexible métallisée (11) étant disposée entre une feuille de base et une feuille de recouvrement (9, 10) en matière isolante, ces feuilles de base et de recouvrement étant réalisées sous la forme de plaques ou feuilles flexibles de grande surface, et les surfaces de la feuille de base et de la feuille de recouvrement (9, 10) étant plus grandes que la surface de la feuille métallisée (11), afin de former une zone marginale dépourvue de feuille métallisée, **caractérisé** en ce que la feuille de base et la feuille de recouvrement (9, 10) sont plus épaisses que la feuille métallisée (11) et en ce que la feuille de base et la feuille de recouvrement (9, 10) sont assemblées de manière lâche par une couture (12) au moins en des endroits prédéterminés dans ladite zone marginale, afin de maintenir entre elles la feuille métallisée (11) de telle sorte que la couture (12) assure une compensation des contraintes mécaniques.

2. Blindage selon la revendication 1, **caractérisé** en ce que la feuille métallisée (11) présente des bandes métallisées (13, 14, 15, 16) qui sont assemblées par une mise en contact transversale (17).

3. Blindage selon la revendication 2, **caractérisé** en ce que la mise en contact transversale (17) est formée par un tissu métallique à mailles.

4. Blindage selon la revendication 2 ou 3, **caractérisé** en ce que la mise en contact transversale (17) ou le tissu métallique est relié(e) à un fil de raccordement (18).

5. Blindage selon l'une quelconque des revendications 1 à 4, **caractérisé** en ce que la feuille de base et/ou la feuille de recouvrement (9, 10) sont des plaques plates, incurvées ou bombées en "transformerboard".

6. Blindage selon l'une quelconque des revendications 1 à 5, **caractérisé** en ce que la feuille métallisée (11) est fixée en position sur la feuille de base (9) par des points de colle.

7. Blindage selon l'une quelconque des revendications 1 à 6, **caractérisé** en ce que la feuille de base (9) et la feuille de recouvrement (10) sont assemblées en au moins deux endroits de leurs bords.

8. Blindage selon l'une quelconque des revendications 1 à 7, **caractérisé** en ce qu'une couche intermédiaire constituée d'une feuille de protection est présente entre la feuille métallisée (11) et au moins une des autres feuilles (9, 10).

9. Procédé de fabrication d'un blindage selon l'une quelconque des revendications 2 à 8, **caractérisé** par les étapes suivantes :
- découpe d'une feuille métallisée (11),
- installation de la mise en contact transversale (17),
- assemblage brasé d'un fil de raccordement (18) à la mise en contact transversale,
- découpe à façon de la feuille de base (9),
- découpe à façon de la feuille de recouvrement (10),
- assemblage de la feuille de base et la feuille de recouvrement (9, 10) par une couture (12) au moins en des endroits prédéterminés.

10. Procédé selon la revendication 9, **caractérisé** par les étapes supplémentaires suivantes :
- fixation en position de la feuille métallisée (11) sur la feuille de base par des points de colle,
- insertion facultative d'une couche intermédiaire constituée d'une feuille de protection.
